# FASCICULE DE BREVET EUROPEEN

(11) **EP 1 478 592 B1**
(45) Date de publication et mention de la délivrance du brevet: **24.12.2008**
(21) Numéro de dépôt: 03722672.7
(22) Date de dépôt: 24.02.2003
(51) Int. Cl.: B68C 3/02

(54) **ETRIER A FIXATION AUTOMATIQUE**
STEIGBÜGEL MIT AUTOMATISCHER VERBINDUNG
STIRRUP WITH AUTOMATIC FIXING

(30) Priorité: 22.02.2002 FR 0202311
(43) Date de publication de la demande: 24.11.2004
(73) Titulaire: Freejumpsystem, 33210 Roaillan (FR)
(72) Inventeur: Dubourg, Yann, 33210 Roaillan (FR)
(74) Mandataire: Thébault, Jean-Louis
(86) Numéro de dépôt international: PCT/FR2003/000604
(87) Numéro de publication internationale: WO 2003/070622

(56) Documents cités:
- DE-C- 62 244
- US-A- 215 942
- US-A- 722 877

## Description

La présente invention concerne un étrier à fixation automatique visant à faciliter et sécuriser la pratique de l'équitation en solidarisant le pied du cavalier à l'étrier à l'aide de deux moyens de retenu associés qui coopèrent avec des forces de rappel élastiques pour permettre l'enclenchement et le déclenchement de la fixation.

Le document DE62244 décrit un étrier selon le préambule de la revendication 1. L'étrier comprend un moyen de retenue magnétique pour solidariser la chaussure du cavalier sur l'étrier.

La présente invention est définie par un étrier avec un moyen de retenue mécanique, présentant les caractéristiques de la revendication 1.

L'étrier d'équitation est traditionnellement composé d'un oeillet, deux branches et un plancher.

L'utilisation des deux branches permet au cavalier de conserver plus facilement ses étriers, le pied ne peut en effet sortir que par un mouvement vers l'arrière, la perte de l'étrier due à un mouvement latéral n'existe pas. L'inconvénient de l'utilisation de ces deux branches est le danger d'un pied bloqué dans l'étrier s'il est chaussé trop à fond. L'usage de la botte à talon découle de la nécessité de protéger le cavalier de ce risque de blocage. Il reste efficace sans être parfait ni aider le cavalier à conserver ses étriers dans toutes les situations.

Le dispositif objet de l'invention est un étrier à une seule branche dont le plancher, fixé sur un axe par l'intermédiaire d'un moyeu, peut effectuer un mouvement rotatif vers l'avant et vers l'arrière. Le plancher comporte un moyen de fixation femelle. Ce moyen de fixation est constitué de deux barrettes parallèles à l'axe de rotation. Ces barrettes peuvent être écartées parallèlement à l'axe et sont maintenues en position grâce à des forces de rappel élastiques.

Les extrémités de ces barrettes enroulées en spirales autour de deux axes solidaires du plancher constituent les forces de rappel élastiques.

Ce moyen de fixation femelle est prévu pour se solidariser avec un moyen de fixation mâle fixé sur le semelle de la chaussure du cavalier. Le cavalier enclenche la fixation automatique en engageant le moyen de fixation mâle de sa chaussure entre les deux barrettes de la fixation femelle lorsque, en selle, il chausse ses étriers.

Une fois enclenchée, la fixation automatique va supprimer tous risques de perte des étriers par inadvertance. Quels que soient les mouvements des jambes du cavalier ou les mouvements brusques du cheval, le cavalier conservera ses étriers ce qui permettra un meilleur équilibre pour les cavaliers débutants et un meilleur contrôle des chevaux pour les cavaliers confirmés.

L'axe, solidaire de la branche de l'étrier, comporte une saillie surmontée d'une butée de déclenchement grâce à l'utilisation d'un moyeu évidé en son centre.

Cette saillie associée à la butée de déclenchement interdit une rotation complète du plancher autour de l'axe. Lors d'une rotation vers l'avant ou l'arrière du plancher supérieure à un angle prédéfini, la butée de déclenchement de l'axe exerce une pression sur les barrettes de la fixation femelle du plancher. Cette pression est une force antagoniste à la force de rappel élastique qui déclenche la fixation mâle de la chaussure. Ce moyen de déclenchement permet de déchausser les étriers et assure la sécurité du cavalier en cas de chute. Ce moyen de déclenchement peut être réglable en fonction du poids du cavalier.

Un moyen de réglage au niveau de la fixation mâle de la semelle de la chaussure permet au cavalier de régler le point de fixation d'avant en arrière de sa semelle. Ce moyen de réglage lui permet d'exercer la pression sur l'étrier à l'endroit de son pied qui lui convient parfaitement.

La branche unique de l'étrier automatique contient un amortisseur dans sa partie basse. Cet amortisseur permet d'amortir les variations de pression exercées sur les étriers et donc d'absorber les forces exercées de façon intempestive sur les moyens de déclenchement de la fixation. Cet amortisseur apportera plus de confort au cavalier comme au cheval, il est particulièrement utile à la réception d'un saut.

L'exemple de réalisation particulier, mais non limitatif, fait référence aux figures annexées. La figure 1 est une vue schématique de face de l'étrier selon l'invention. La figure 2 est une coupe schématique longitudinale du plancher de l'étrier selon l'invention.
- La branche 1 de l'étrier, réalisée en aluminium, peut comporter, au dessus de la fixation du plancher, un système d'amortissement 2 réalisé à partir d'un ressort 3 et d'élastomère 4
- Un axe A en acier est fixé perpendiculairement sur la branche 1 au niveau de sa base
- Un plancher 5 en matière composite est fixé rotativement sur l'axe A par l'intermédiaire d'un moyeu B en acier
- Un évidemment 6 du moyeu B en son centre permet la fixation d'une saillie 7 sur fate A
- Cette saillie 7 de l'axe A est surmontée d'une pièce rectangulaire plane 8 jouant le rôle d'une butée de déclenchement
- L'évidemment 6 du moyeu B permet au plancher de pivoter sur l'axe A, malgré la saillie, dans la limite de l'évidemment
- Deux axes C et D sont fixés sur les parois droites et gauches du plancher 5 parallèlement à l'axe A de chaque côté du moyeu B
- Deux fils d'acier forment chacun un U inversé dans un plan vertical à partir des axes C et D. Le U est obtenu grâce à des percées dans le plancher 5 qui permettent le passage du fil d'acier et deux coudes 10. Ces U inversés permettent d'obtenir deux barrettes 9, au dessus du plancher 5, parallèles à l'axe A, en avant et arrière de celui-ci. Ces deux barrettes 9 jouent le rôle de moyen de fixation femelle du moyen de fixation mâle 12 de la chaussure.
- Les extrémités de ces fils d'acier en U sont enroulées en spirale autour des axes C et D de façon à créer des ressorts de torsion 11
- Les ressorts de torsion 11 de chaque fil d'acier permettent l'écartement des barrettes 9 lors de l'enclenchement du moyen de fixation mâle 12 de la chaussure tout en exerçant une force de rappel qui ramène les deux barrettes 9 dans leur position initiales une fois le moyen de fixation mâle 12 enclenché
- La pièce 8 montée sur la saillie de l'axe A a pour but le déclenchement du moyen de fixation mâle 12 de la chaussure lors du pivotement du plancher vers l'avant ou l'arrière :
   Solidaires du plancher monté rotativement sur l'axe A via les deux axes C et D, les deux branches verticales 13 de chaque fil d'acier en U viennent en butée contre la pièce 8 lors d'une rotation du plancher.
   La pression exercée par la pièce 8 sur les branches verticales 13 permet l'écartement des barrettes 9 pour obtenir le déclenchement du moyen de fixation mâle 12 de la chaussure : lors d'une rotation vers l'avant du plancher 5, les branches 13 du fil d'acier placé en arrière de l'axe A vont venir en butée contre la partie arrière de la pièce 8 et provoquer l'écartement vers l'arrière de la barrette 9 arrière. Cet écartement libérera le moyen de fixation mâle 12 de la chaussure du cavalier. L'effet est inversement identique pour une rotation vers l'arrière.
- La largeur de la pièce 8 et la force des ressorts de torsion 11 permettent de déterminer les seuils de déclenchement avant et arrière
- L'oeillet 14 de la branche 1 est réalisé dans le prolongement de l'étrivière de façon à ce que l'étrier reste naturellement perpendiculaire à la direction du cheval lorsqu'il est au repos

L'utilisation de l'étrier automatique permet au cavalier de conserver ses étriers en toutes circonstances. Utile lors de mouvements brusques incontrôlés, l'étrier automatique permet au cavalier de conserver son équilibre. C'est un confort et une sécurité pour le cavalier confirmé comme pour le cavalier débutant.

L'étrier automatique est aussi particulièrement efficace lorsque le cavalier monte assis dans sa selle. En effet lorsqu'il est assis dans sa selle, le cavalier doit faire des efforts pour maintenir une pression suffisante pour ne pas perdre ses étriers. La fixation lui permet de monter en position assis d'une façon beaucoup plus décontractée, il garde ses appuis disponibles à chaque instant toujours réglés très exactement comme il le souhaite grâce au moyen de réglage sur la fixation mâle de la chaussure. La fixation évite au pied de rechercher constamment le point de pression idéales auquel il est habitué, la jambe est plus fixe.

L'utilisation d'une seule branche, associée aux moyens de décrochage latéraux permet une sécurité maximale de l'usage de l'étrier. Le pied ne peut plus se bloquer dans l'étrier en cas de chute.

La suspension intégrée dans la branche de l'étrier amortit les chocs, elle soulage les genoux des cavaliers qui jouent habituellement ce rôle d'amortisseur et le dos des chevaux.

## Revendications

1. Etrier destiné à être utilisé notamment en équitation afin d'assister le cavalier dans sa recherche d'équilibre et de sécurité, ledit étrier comprenant :
■ une seule branche (1) reliant un plancher (5) à l'étrivière de façon à permettre un dégagement rapide du pied vers l'extérieur en cas de chute, **caractérisé en ce que** l'étrier comprend
■ un moyen de retenu sur le plancher (5) exerçant une force de rappel élastique associé à un moyen de retenu (12) disposé sur la chaussure du cavalier, qui coopèrent avec des moyens de libération (8) déclenchés par des forces antagonistes sensibles à une pression de la chaussure du cavalier vers l'avant ou l'arrière.

2. Etrier selon la revendication 1, **caractérisé en ce que** le plancher (5) de l'étrier monté rotativement sur un axe (A) comporte un moyen de fixation femelle (9) destiné à recevoir un moyen de fixation mâle (12) intégré à la semelle d'une chaussure et un moyen de déclenchement de la fixation lors d'une rotation du plancher (5) vers l'avant ou l'arrière.

3. Etrier selon la revendication 2, **caractérisé en ce que** le moyen de fixation femelle (9) est composé de barrettes en U (9) montés de façon à pouvoir être écartées parallèlement à l'axe (A) du plancher (5) à l'encontre de forces de rappel élastiques, en particulier sous l'action d'une poussée exercée par le moyen de fixation mâle (12) de la chaussure au moment de l'enclenchement, ou par le moyen d'une pression exercée sur les barrettes (9) pour le déclenchement lors d'un mouvement rotatif du plancher (5).

4. Etrier selon la revendication 3, **caractérisé en ce que** les forces de rappel élastiques sont constituées par les extrémités des barrettes (9) enroulées en spirale sur deux axes (C, D) de façon à créer un ressort de torsion.

5. Etrier selon la revendication 4, **caractérisé en ce que** les axes (C, D) autour desquels sont enroulées les extrémités des barrettes (9) sont solidaires du plancher (5).

6. Etrier selon la revendication 1, **caractérisé en ce que** le moyeu (B) sur lequel est fixé le plancher (5) est évidé en son centre de façon à permettre l'utilisation d'un axe (A) comportant une saillie (7).

7. Etrier selon la revendication 6, **caractérisé en ce que** la saillie (7) de l'axe (A) sur lequel est monté relativement le plancher (5) de l'étrier est surmontée d'une butée de déclenchement (8) propre à exercer des pressions sur les barrettes en U (9) lorsque le plancher (5), sous l'action d'une pression du pied, pivote vers l'avant ou vers l'arrière.

8. Etrier selon la revendication 7, **caractérisé en ce qu'**un amortisseur (2) est intégré dans la branche (1) de l'étrier afin de limiter les déclenchements intempestifs.

## Claims

1. A stirrup intended to be used in particular in horse-riding in order to assist the rider in his search for balance and safety, said stirrup including:
• a single arm (1) connecting a base (5) to the stirrup leather so as to allow rapid disengagement of the foot towards the outside in the event of a fall, **characterised in that** the stirrup comprises
• retaining means on the base (5) exerting an elastic return force associated with retaining means (12) disposed on the boot of the rider, which cooperates with release means (8) triggered by opposing forces sensitive to a pressure of the boot of the rider towards the front or rear.

2. A stirrup according to claim 1, **characterised in that** the base (5) of the stirrup mounted so as to rotate on an axis (A) comprises female fixing means (9) intended to receive male fixing means (12) integrated in the sole of a boot and means for triggering the fixing when the base (5) is rotated towards the front or rear.

3. A stirrup according to claim 2, **characterised in that** the female fixing means (9) is formed of U-shaped bars (9) mounted so as to be able to be moved away parallel to the axis (A) of the base (5) counter to the elastic return forces, in particular under the action of a thrust exerted by the male fixing means (12) of the boot at the time of triggering, or by means of pressure exerted on the bars (9) for triggering during a rotary movement of the base (5).

4. A stirrup according to claim 3, **characterised in that** the elastic return forces are generated by the ends of the bars (9) wound in a spiral on two axes (C, D) so as to create a torsion spring.

5. A stirrup according to claim 4, **characterised in that** the axes (C, D) around which the ends of the bars (9) are wound are secured to the base (5).

6. A stirrup according to claim 1, **characterised in that** the hub (B) on which the base (5) is fixed is hollowed out at its centre so as to allow the use of an axis (A) comprising a projection (7).

7. A stirrup according to claim 6, **characterised in that** the projection (7) of the axis (A) on which the base (5) of the stirrup is mounted rotationally is surmounted by a triggering stop (8) able to exert pressures on the U-shaped bars (9) when the base (5), under the action of pressure from the foot, pivots towards the front or rear.

8. A stirrup according to claim 7, **characterised in that** a damper (2) is integrated in the arm (1) of the stirrup in order to limit unwanted triggering.

## Patentansprüche

1. Steigbügel, insbesondere zur Verwendung im Reitsport, um dem Reiter zu Gleichgewicht und Sicherheit zu verhelfen, der aufweist:
• einen einzigen Arm (1) zur Verbindung einerAuftrittfläche (5) mit dem Steigbügelriemen, so dass eine schnelle Befreiung des Fußes aus dem Steigbügel Im Falle eines Sturzes möglich ist,
**dadurch gekennzeichnet, dass** der Steigbügel aufweist:
• ein Rückhaltemittel auf der Auftrittfläche (5), das eine elastische Rückstellkraft ausübt, verbunden mit einem Rückhaltemittel (12), das am Schuh des Reiters angeordnet ist, und die mit Befreiungsmitteln (8) kooperieren, die durch Gegenkräfte ausgelöst werden, und die empfindlich auf einen Druck des Schuhs des Reiters nach vorne oder hinten sind.

2. Steigbügel nach Anspruch 1, **dadurch gekennzeichnet, dass** die drehbar auf einer Achse (A) angeordnete Auftrittfläche (5) des Steigbügels eine Befestigungsbuchse (9) zur Aufnahme eines Befestigungssteckers (12) aufweist, der in die Sohle eines Schuhs integriert ist, und ein Auslösemittel der Befestigung bei einer Drehung der Auftrittfläche (5) nach vorn oder hinten.

3. Steigbügel nach Anspruch 2, **dadurch gekennzeichnet, dass** die Befestigungsbuchse (9) aus U-förmigen Spangen (9) besteht, die derart montiert sind, dass sie parallel zur Achse (A) der Auftrittfläche (5) gegen elastische Rückstellkräfte gespreizt werden können, insbesondere unter der Wirkung des durch den Befestigungsstecker (12) des Schuhs im Augenblick des Einrastens ausgeübten Schub, oder mittels eines auf die Spangen (9) ausgeübten Drucks zur Auslösung bei einer Drehbewegung der Auftrittfläche (5).

4. Steigbügel nach Anspruch 3, **dadurch gekennzeichnet, dass** die elastischen Rückstellkräfte hervorgerufen werden durch die Enden der Spangen (9), die spiralförmig auf zwei Achsen (C, D) aufwickelt sind, um eine Torsionsfeder zu bilden,

5. Steigbügel nach Anspruch 4, **dadurch gekennzeichnet, dass** die Achsen (C, D) um die die Enden der Spangen (9) gewickelt sind, mit der Auftrittfläche (5) verbunden sind.

6. Steigbügel nach Anspruch 1, **dadurch gekennzeichnet, dass** die Nabe (B), auf der die Auftrittfläche (5) angeordnet ist, in ihrem Inneren ausgehöhlt ist, um die Benutzung einer Achse (A) mit einem Vorsprung (7) zu ermöglichen.

7. Steigbügel nach Anspruch 6, **dadurch gekennzeichnet, dass** der Vorsprung (7) der Achse (A) auf der die Auftrittfläche (5) des Steigbügels drehbar angeordnet ist, von einem Auslöseanschlag (8) überragt wird, der geeignet ist, um Druck auf die U-förmigen Spangen (9) auszuüben, wenn die Auftrittfläche (5) unter der Wirkung des Drucks des Fußes sich nach vorn oder hinten neigt.

8. Steigbügel nach Anspruch 7, **dadurch gekennzeichnet, dass** ein Dämpfungsglied (2) in den Arm (1) des Steigbügels integriert ist, um Fehlauslösungen zu begrenzen.
